# EUROPÄISCHE PATENTSCHRIFT

(11) **EP 1 173 870 B1**
(45) Veröffentlichungstag und Bekanntmachung des Hinweises auf die Patenterteilung: **23.10.2002**
(21) Anmeldenummer: 00929305.1
(22) Anmeldetag: 17.04.2000
(51) Int. Cl.: H01H 83/22

(54) **KOPPELBARE SCHUTZSCHALTEINRICHTUNG**
COUPLABLE CIRCUIT BREAKER
UNITE COUPE-CIRCUIT COUPLABLE

(30) Priorität: 28.04.1999 DE 19919421
(43) Veröffentlichungstag der Anmeldung: 23.01.2002
(73) Patentinhaber: SIEMENS AKTIENGESELLSCHAFT, 80333 München (DE)
(72) Erfinder: FISCHER, Elmar, D-93051 Regensburg (DE); WEBER, Christoph, D-84061 Ergoldsbach (DE)
(86) Internationale Anmeldenummer: DE0001199
(87) Internationale Veröffentlichungsnummer: WO00067280

(56) Entgegenhaltungen:
- EP-A- 0 196 241
- US-A- 3 973 230
- US-A- 5 214 402

## Beschreibung

Die Erfindung bezieht sich auf eine Schutzschalteinrichtunggemäß dem Oberbegriff des Anspruchs 1 (US 3,973,230).

Bei einer Anreihung eines Fehlerstromschutzschalters an einer Schutzschalteinrichtung, beispielsweise in der Ausprägung als Leitungsschutzschalter, ist sicherzustellen, daß die Schutzschalteinrichtung nicht eingeschaltet werden kann, wenn der Fehlerstromschutzschalter nicht eingeschaltet und somit aktiviert ist. Bei vielen auf dem Markt befindlichen Geräten erlaubt man eine gewisse Annäherung der Kontakte der Schutzschalteinrichtung, bevor sie dann bei einem angekoppelten Fehlerstromschutzschalter in Ausschaltstellung durch ein entklinkendes Schaltschloß wieder auseinanderlaufen.

Der Erfindung liegt die Aufgabe zugrunde, eine koppelbare Schutzschalteinrichtung zu entwickeln, bei der bei einem angereihten Fehlerstromschutzschalter in Ausschaltstellung bei einem Einschaltversuch der Schutzschalteinrichtung eine Annäherung der Kontakte unterbleibt.

Die Lösung der geschilderten Aufgabe erfolgt durch eine Schutzschalteinrichtung nach Anspruch 1.

Bei einem angereihten Fehlerstromschutzschalter in Ausschaltstellung und dem Versuch, die Schutzschalteinrichtung einzuschalten, wird eine Annäherung der Kontakte verhindert. Dadurch vermeidet man eine mögliche Gefährdung durch einen Kontaktüberschlag. Die Schutzschalteinrichtung soll verständlicherweise bei einem angereihten Fehlerstromschutzschalter, der ausgelöst hat und in die Ausschaltstellung überführt wurde, verhindern, daß über die gekoppelte Schutzschalteinrichtung eine Wiedereinschaltung möglich ist. Bei einem Wiedereinschaltversuch unterbleibt eine Annäherung der Kontakte.

Ein günstiger Aufbau der Schutzschalteinrichtung mit einem Mitnehmer, der ein gesondertes Distanzelement in seiner Bewegung führt, wird durch ein Schaltschloß mit folgendem Aufbau gefördert: Seine Klinke führt in einem ortsveränderlichen Lager einen beweglichen Kontaktarm mittelbar oder unmittelbar. Der Auslösehebel ist in einem ortsfesten Lager angeordnet und stützt den beweglichen Kontaktarm in der Offenstellung des Handbedienorgans ab. Mit der Klinke ist eine Koppelstange zu einem verschwenkbaren Handbedienorgan in einem weiteren ortsveränderlichen Lager verbunden.

Insbesondere kann das Distanzelement um das Lager für die Koppelstange drehbeweglich auf der Klinke angeordnet sein, wobei das Distanzelement in der Ausschaltstellung des Mitnehmers und in der Ausschaltstellung der Schutzschalteinrichtung gegen den Auslösehebel ansteht und eine Verklinkung verhindert.

Nach einer Weiterbildung ist der Mitnehmer bei dem zuvor geschilderten Schaltschloß außerhalb der geometrischen Orte von Koppelstange und Klinkenlagerung angeordnet.

Vorteilhaft kann der Mitnehmer einen Exzenter bilden, der das Distanzelement auslenkt, wobei dieses als zweiarmiger Hebel ausgebildet sein kann, dessen einer Arm gegen den Auslösehebel distanzgebend anstehen kann, und auf dessen anderen Arm in der Ausschaltstellung eines Fehlerstromschutzschalters der Mitnehmer auslenkend einwirkt.

Für eine hochmechanisierte Fertigung ist es vorteilhaft, die bei einer Schutzschalteinrichtung erforderlichen und üblichen Fehlerelemente als Blattfedern auszubilden. Derartige Blattfedern lassen sich gut mit hoher Geschwindigkeit in einer Fertigungslinie herstellen und auch montieren. Die beschriebene Schutzschalteinrichtung hat den weiteren Vorteil, daß sie zu auf dem Markt befindlichen Baureihen kompatibel ist.

Die Erfindung soll nun anhand von in der Zeichnung schematisch wiedergegebenen Ausführungsbeispielen näher erläutert werden:
In FIG 1 ist eine Schutzschalteinrichtung in einem angedeuteten Gehäuse mit Schaltschloß, Kontaktpaar, verschwenkbarem Handbedienorgan und Mitnehmer veranschaulicht. Auslöser, elektromechanische und thermische, sind zur Förderung der Übersichtlichkeit ebenso weggelassen, ebenso wie übliche Kontakt- und Schaltfedern. In FIG 1 ist veranschaulicht, wie die Verklinkung von der Ausschaltstellung her und bei ausgelöstem angereihtem Fehlerstromschutzschalter verhindert wird.
In FIG 2 ist in der Darstellungsweise nach FIG 1 die Ausschaltstellung der Schutzschalteinrichtung bei einer Stellung des Mitnehmers dargestellt, wie er bei eingeschaltetem Anbaugerät, z.B. einem Fehlerstromschutzschalter oder ohne einen angereihten und ggf. angebauten Fehlerstromschutzschalter, seine Ruhelage einnimmt.
In FIG 3 ist unter den Voraussetzungen zu FIG 2 die Einschaltstellung der Schutzschalteinrichtung wiedergegeben.
In FIG 4 sind wesentliche Bauelemente aus den Anordnungen nach den FIG 1 bis 3 nach Art einer Explosionsdarstellung wiedergegeben.

Die Schutzschalteinrichtung 1 nach FIG 1 ist dafür ausgelegt, zu einem Anbaugerät, beispielsweise zu einem Fehlerstromschutzschalter, hinter der Zeichenebene beispielsweise vorzustellen, angereiht werden zu können. Ein Mitnehmer 2 bewirkt von einem angereihten Fehlerstromschutzschalter her eine ausschaltende Kopplung. Die Schutzschalteinrichtung 1 weist eine Verklinkungsstelle zwischen einer Klinke 3 und einem Auslösehebel 4 auf. Der Mitnehmer 2 bewegt in der Ausschaltstellung eines Fehlerstromschutzschalters direkt oder indirekt ein Distanz zwischen Klinke 3 und Auslösehebel 4 gebendes Distanzelement 5 derart, daß die Verklinkung verhindert wird. Im Ausführungsbeispiel nach FIG 1 wirkt der Mitnehmer 2 bei Drehung entgegen dem Uhrzeigersinn um etwa 70° direkt auf das distanzgebende Distanzelement 5 mit einer als Exzenter wirkenden Nocke 6 ein. Das distanzgebende Distanzelements hält den Auslösehebel im Ausführungsbeispiel soweit von der Klinkennase 7 ab, daß eine Verklinkung nicht erfolgen kann.

Nach einer Weiterbildung, wie sie in FIG 1 veranschaulicht ist, führt die Klinke 3 in einem ortsveränderlichen Lager 8 einen beweglichen Kontaktarm 9, und zwar im Ausführungsbeispiel unmittelbar. Der Auslösehebel 4 ist in einem ortsfesten Lager 10 angeordnet. Die Achse 10 des Auslösehebels 4 stützt den beweglichen Kontaktarm 9 in einer Teilausnehmung 11 nach FIG 4 in der Offenstellung des Handbedienorgans 13 ab. Die Klinke 3 ist über eine Koppelstange 12 zu einem verschwenkbaren Handbedienorgan 13 in einem weiteren ortsveränderlichen Lager der Klinke verbunden. Der Mitnehmer 2 führt im Ausführungsbeispiel nach FIG 1 ein gesondertes Distanzelement 5 hinsichtlich seiner Bewegung. Der bewegliche Kontaktarm 9 und ein feststehender Kontakt 15 bilden ein Kontaktpaar, das in der Praxis Kontaktstücke 16 aufweist.

In FIG 1 ist der Mitnehmer 2 in der von einem Fehlerstromschutzschalter bewirkten Ausschaltstellung, wenn er also angesprochen hat, dargestellt. Die Schutzschalteinrichtung 1 ihrerseits ist auch in der Ausschaltstellung wiedergegeben. In FIG 2 ist der Mitnehmer 2 in seiner Ruhelage bzw. bei einem nicht ausgelösten Fehlerstromschutzschalter veranschaulicht. Die Schutzschalteinrichtung ist auch in FIG 2 in der Ausschaltstellung vom Handbedienorgan 13 her wiedergegeben. In FIG 3 ist für die Ruhelage des Mitnehmers 2 bzw. bei nicht ausgelöstem Fehlerstromschutzschalter die Einschaltstellung der Schutzschalteinrichtung 1 dargestellt.

Das Distanzelement 5 ist um das Lager 14 für die Koppelstange 12 drehbeweglich auf der Klinke 3 angeordnet. Das Distanzelement 5 verhindert in der Ausschaltstellung des Mitnehmers 2, nach FIG 1, und in der Ausschaltstellung der Schutzschalteinrichtung die Verklinkung, indem er in der Ausschaltstellung im Ausführungsbeispiel nach FIG 5 gegen den Auslösehebel 4 ansteht.

Nach einer weiteren Weiterbildung ist der Mitnehmer 2 gemäß den FIG 1 bis 3 außerhalb, und zwar oberhalb der geometrischen Orte von Koppelstange 12 und Klinkenlagerung 8, 14 angeordnet. Oberhalb ist in Bezug darauf zu verstehen, daß ein Kontaktstück 16 am Bewegkontakt 9 als hierzu untenliegend angesehen wird. Durch die Anordnung außerhalb der geometrischen Orte gewinnt man Kompatibilität zu verschiedenen Baureihen von Geräten.

Der Mitnehmer 2 kann im einfachsten Fall einen Exzenter bilden, der auf das Distanzelement 5 in der Ausbildung als zweiarmiger Hebel ansteht. Der eine Arm 17 des Distanzelements 5 steht hierbei gegen den Auslösehebel 4 distanzgebend an. Gegen den anderen Arm 18 des Distanzelements 5 steht in der Ausschaltstellung eines Fehlerstromschutzschalters der Mitnehmer 2 mit seiner Nocke 6 bzw. mit seinem Exzenterprofil auslenkend an. Das ortsveränderliche Lager 8 der Klinke 3 ist am ortsfesten Lager 10 des Auslösehebels 4 durch ein Koppelmittel 19 verbunden, das im Ausführungsbeispiel bügelförmig ausgeführt ist.

Der Einfachheit halber sind in den FIG 1 bis 4 übliche Federmittel für Kontaktkraft, Kraftspeicher und Handbedienorgan weggelassen. Für die maschinelle Fertigung mit hoher Geschwindigkeit ist es vorteilhaft, die Federn als Blattfedern auszubilden, wie sie an sich bekannt sind.

## Patentansprüche

1. Schutzschalteinrichtung (1), ausgelegt für eine Anreihung zu einem Anbaugerät mit Zusatzfunktionen, beispielsweise zu einem Fehlerstromschutzschalter oder Unterspannungsauslöser, das durch einen Mitnehmer (2) eine ausschaltende Kopplung bewirkt, mit einer Verklinkungsstelle zwischen einer Klinke (3) und einem Auslösehebel (4),
**dadurch gekennzeichnet, daß**
• der Mitnehmer (2) drehbar gelagert ist,
• der Mitnehmer (2) einen Exzenter bildet,
• ein Distanzelement (5) vorgesehen ist,
wobei das Distanzelement (5) in einer Ausschaltstellung eines angereihten Anbaugerätes direkt oder indirekt mit seinem einen Arm (17) zwischen Klinke (3) und Auslösehebel (4) distanzgebend anordbar ist,
wobei der Mitnehmer (2) als Exzenter an dem anderen Arm (18) des Distanzelements (5) angreift, wodurch der eine Arm (17) distanzgebend auslenkt und dadurch die Verklinkung verhindert ist.

2. Schutzschalteinrichtung nach Anspruch 1, **dadurch gekennzeichnet, daß** bei einem Schaltschloß, dessen Klinke (3) in einem ortsveränderlichen Lager (8) einen beweglichen Kontaktarm (9) mittelbar oder unmittelbar führt und dessen Auslösehebel (4) in einem ortsfesten Lager (10) angeordnet ist und in der Offenstellung eines Handbedienorgans (13) den beweglichen Kontaktarm abstützt, wobei mit der Klinke (3) eine Koppelstange (12) zu einem verschwenkbaren Handbedienorgan (13) in einem weiteren ortsveränderlichen Lager (14) verbunden ist, wobei der Mitnehmer (2) ein gesondertes Distanzelement (5) in seiner Bewegung führt.

3. Schutzschalteinrichtung nach Anspruch 2 **dadurch gekennzeichnet, daß** das Distanzelement (5) um das Lager (14) für die Koppelstange (12) drehbeweglich auf der Klinke (3) angeordnet ist, das in der Ausschaltstellung des Mitnehmers (2) und in der Ausschaltstellung der Schutzschalteinrichtung gegen den Auslösehebel (4) ansteht und eine Verklinkung verhindert.

4. Schutzschalteinrichtung nach Anspruch 3, **dadurch gekennzeichnet, daß** der Mitnehmer (2) oberhalb der geometrischen Orte von Koppelstange (12) und Klinkenlagern (8;14) angeordnet ist, wenn ein Kontaktstück (16) am Bewegkontakt (9) als hierzu untenliegend angesehen wird.

5. Schutzschalteinrichtung nach einem der vorhergehenden Ansprüche, **dadurch gekennzeichnet, daß** zumindest eine von erforderlichen Federn des Schaltschlosses als Blattfeder ausgebildet ist.

## Claims

1. Protective switching device (1), designed for arranging in a row to form a surface-mounted appliance with additional functions, for example to form a residual current device or an undervoltage release, which has a driver (2) to produce a disconnecting coupling, having a latching point between a catch (3) and a release lever (4), **characterised in that**
• the driver (2) can rotate about the bearing,
• the driver (2) forms an eccentric,
• a spacing element (5) is provided,
whereby the spacing element (5) can be arranged, such that spacing is produced, in a disconnected position of a surface-mounted appliance arranged in a row directly or indirectly with its single arm (17) between the catch (3) and the release lever (4),
whereby the driver (2) engages with the other arm (18) of the spacing element (5) as an eccentric, as a result of which the first arm (17) is deflected to produce a spacing, thereby preventing latching.

2. Protective switching device according to Claim 1, **characterised in that**, in the case of a switching mechanism, whose catch (3) guides a moving contact arm (9) indirectly or directly in a variable-position bearing (8), and whose release lever (4) is arranged in a fixed-position bearing (10), and supports the moving contact arm when a manual operating element (13) is in the open position, with a coupling rod (12) being connected to the catch (3) to form a manual operating element (13) which can pivot in a further variable-position bearing (14), and with the driver (2) guiding the movement of a separate spacing element (5).

3. Protective switching device according to Claim 2, **characterised in that** the spacing element (5) is arranged on the catch (3) such that it can rotate about the bearing (14) for the coupling rod (12), said spacing element (5) resting against the release lever (4), and preventing latching when the driver (2) is in the disconnected position and when the protective switching device is in the disconnected position.

4. Protective switching device according to Claim 3, **characterised in that** the driver (2) is arranged above the geometric positions of the coupling rod (12) and catch bearings (8; 14), when a contact piece (16) on the moving contact (9) is regarded as being located underneath with respect to this.

5. Protective switching device according to one of the preceding claims, **characterised in that** at least one of the springs required in the switching mechanism is in the form of a leaf spring.

## Revendications

1. Unité (1) coupe-circuit, conçue pour être reliée en série à un équipement auxiliaire ayant des fonctions supplémentaires, par exemple à un disjoncteur différentiel ou à un déclencheur à minimum de tension, qui produit par un entraîneur (2) un couplage réalisant un désenclenchement, comportant un point d'encliquetage entre un cliquet (3) et un levier (4) de déclenchement, **caractérisée en ce que**
- l'entraîneur (2) est monté tournant,
- l'entraîneur (2) forme un excentrique,
- un élément (5) d'écartement est prévu,
l'élément (5) d'écartement pouvant, dans une position désenclenchée d'un équipement auxiliaire relié en série, être disposé, en donnant ainsi l'écartement, directement ou indirectement par son premier bras (17) entre le cliquet (3) et le levier (4) de déclenchement,
l'entraîneur (2) agissant en tant qu'excentrique sur l'autre bras (18) de l'élément (5) d'écartement, de sorte que le premier bras (17) est dévié en donnant l'écartement et empêche ainsi l'encliquetage.

2. Unité coupe-circuit suivant la revendication 1, **caractérisée en ce que**, dans le cas d'un mécanisme de verrouillage dont le cliquet (3) guide directement ou indirectement un bras (9) de contact mobile dans un palier (8) d'emplacement variable et dont le levier (4) de déclenchement est disposé dans un palier (10) d'emplacement fixe et soutient le bras de contact mobile dans la position ouverte d'un élément (13) de commande manuelle, une bielle (12) menant à un élément (13) pivotant de commande manuelle étant reliée au cliquet (3) dans un autre palier (14) d'emplacement variable, l'entraîneur (2) guidant dans son déplacement un élément (5) distinct d'écartement.

3. Unité coupe-circuit suivant la revendication 2, **caractérisée en ce que** l'élément (5) d'écartement est disposé sur le cliquet (3) en étant mobile en rotation autour du palier (14) pour la bielle (12) et, dans la position désenclenchée de l'entraîneur (2) et dans la position désenclenchée de l'unité coupe-circuit, il s'applique contre le levier (4) de déclenchement et empêche l'encliquetage.

4. Unité coupe-circuit suivant la revendication 3, **caractérisée en ce que** l'entraîneur (2) est disposé au-dessus des lieux géométriques de la bielle (12) et des paliers (8 ; 14) du cliquet, si une pièce (16) de contact sur le contact (9) mobile est considérée comme sous-jacente à ce dernier.

5. Unité coupe-circuit suivant l'une des revendications précédentes, **caractérisée en ce qu'**au moins un des ressorts nécessaires du mécanisme de verrouillage est réalisé sous forme de ressort à lame.
